# FASCICULE DE BREVET EUROPEEN

(11) **EP 0 872 613 B1**
(45) Date de publication et mention de la délivrance du brevet: **04.12.2002**
(21) Numéro de dépôt: 98400912.6
(22) Date de dépôt: 14.04.1998
(51) Int. Cl.: E05B 17/04

(54) **Serrure à entraîneur rotatif**
Verschluss mit rotierbarem Mitnehmer
Lock with rotating retainer

(30) Priorité: 15.04.1997 FR 9704600
(43) Date de publication de la demande: 21.10.1998
(73) Titulaire: Metalux, 52115 Saint Dizier (FR)
(72) Inventeur: Morel, Henry, 75017 Paris (FR); Rasse, Jean-Pierre, Autriche (FR)
(74) Mandataire: Dawidowicz, Armand

(56) Documents cités:
- EP-A- 0 041 217
- EP-A- 0 659 227
- WO-A-95/14369
- DE-A- 3 427 970
- FR-A- 2 708 305
- FR-A- 2 711 712
- FR-A- 2 754 296
- US-A- 4 683 733

## Description

La présente invention concerne une serrure à organe de commande de verrouillage, tel qu'un pêne ou un coulisseau de commande d'au moins un pêne, ledit organe de commande de verrouillage étant monté coulissant sous l'action d'un entraîneur rotatif actionné par une clé coopérant avec un organe de sécurité tel qu'un barillet, un cylindre profilé ou un canon, ledit entraîneur rotatif étant logé avec jeu angulaire dans une fente radiale d'une bague montée libre en rotation, ledit organe de commande de verrouillage comportant une découpure longitudinale sensiblement rectangulaire formant deux épaulements d'extrémité, une dent ou barbe étant formée sensiblement centralement dans ladite découpure entre les épaulements d'extrémité et ayant une hauteur supérieure à l'épaisseur de l'organe de commande de verrouillage autour de ladite découpure, la hauteur de la dent et l'épaisseur de l'organe de commande de verrouillage étant définies selon la direction de l'axe de rotation de la bague, l'entraîneur pouvant entrer en contact avec l'un des épaulements pour faire coulisser l'organe de commande de verrouillage.

Dans une serrure connue de ce type (EP-B-0 659 227), la dent ou barbe forme avec les épaulements une portion de crémaillère coopérant avec l'espace de jeu de l'entraîneur dans la fente et avec les bords de la fente.

Ce fonctionnement spécifique de la serrure connue implique divers défauts de fonctionnement pouvant amener à des blocages.

Un inconvénient est en particulier lié à l'inertie de la bague qui, lorsque la dent n'est pas insérée, peut venir bloquer la dent.

Un autre inconvénient résulte de la coopération du panneton avec la dent, en particulier du fait des variations de cotes de l'organe de sécurité, en général un cylindre profilé dit "panneton européen", et en particulier de l'entraîneur ou panneton, une longueur excessive pouvant amener également un blocage de la serrure.

La présente invention vise en conséquence à pallier les inconvénients de la serrure connue par EP-B-0 659 227, grâce à un fonctionnement spécifique et une structure caractéristique différents évitant tout risque de blocage dû à l'inertie de la bague et/ou à la longueur de l'entraîneur.

A cet effet, la serrure selon l'invention est caractérisée en ce que l'entraîneur est excentré par rapport à la bague, l'axe de pivotement de l'entraîneur étant plus écarté de l'organe de commande de verrouillage que l'axe de rotation de la bague et la longueur de la dent est telle que la trajectoire de l'extrémité libre de l'entraîneur ne coupe pas la parallèle à la direction de coulissement de l'organe de commande de verrouillage tangente à l'extrémité libre de ladite dent.

Contrairement à la serrure antérieure, la portion de crémaillère formée par les épaulements d'extrémité de la dent ne coopère pas avec le jeu angulaire de l'entraîneur dans la fente de la bague, la dent n'entrant jamais en contact avec l'entraîneur, ce qui évite tout risque de blocage.

On connaît par ailleurs (EP-A-0 041 217) un système d'entraînement d'un organe de verrouillage au moyen d'un pignon, dans lequel le pignon est en prise avec une bague à dents axiales, une fente recevant un panneton pivotant. Ce document prévoit que le panneton est excentré par rapport à la bague, afin de pouvoir augmenter le diamètre et/ou le nombre de dents de la bague.

L'enseignement de ce document, concernant une serrure d'un type différent et résolvant un problème distinct, ne peut être utilisé, sans activité inventive, pour modifier la serrure selon EP-B-0 659 227, afin d'éviter le blocage de l'organe de verrouillage.

L'invention sera bien comprise à la lecture de la description suivante, en référence au dessin annexé dans lequel les figures 1 à 6 représentent schématiquement, en vue de face, une partie d'une serrure selon un exemple de réalisation dans diverses positions de fonctionnement.

Dans l'exemple représenté, la serrure comprend un organe de commande de verrouillage 1, en pratique un pêne ou un coulisseau de commande, monté coulissant dans un boîtier de serrure (non représenté). Un entraîneur 2, commandé en rotation autour de son axe 3 par une clé (non représentée), coopère avec un organe de sécurité constitué, dans l'exemple décrit, par un cylindre profilé 4 appelé également "panneton européen".

L'entraîneur 2 est logé avec jeu angulaire dans une fente radiale 5 d'une bague 6 montée libre en pivotement, dans le boîtier de serrure, autour de son axe 7.

L'organe 1 comporte, au voisinage de son extrémité de commande, une découpure longitudinale 8 sensiblement rectangulaire ménageant deux épaulements d'extrémité 9, 10 qui sont bordés respectivement par deux zones 11, 12 d'épaisseur réduite. Une dent 13, dont la hauteur est égale à toute l'épaisseur de l'organe 1, est formée dans la découpure 8 entre les épaulements 9 et 10.

Le dispositif est tel que la bague 6 peut pivoter autour de son axe 7 sous les zones 11, 12 et que, au cours de cette rotation, la fente 5 de la bague 6 peut coopérer avec la dent 13 pour déplacer l'organe de commande de verrouillage 1 en coulissement. La rotation de la bague 6 est commandée par l'entraîneur 2.

Conformément à la présente invention, l'axe de pivotement 3 de l'entraîneur 2 est plus écarté de l'organe de commande de verrouillage 1 que l'axe de rotation 7 de la bague 6 de telle manière que l'extrémité libre de l'entraîneur 2 suive une trajectoire qui ne coupe pas la droite 14 parallèle à la direction de déplacement de l'organe 1 et tangente à l'extrémité libre de la dent 13. Cette condition est réalisée également du fait de la longueur réduite de la dent 13.

Le fonctionnement de la serrure qui vient d'être décrite est le suivant.

En position de verrouillage (figure 2), l'organe de commande 1 a été déplacé vers la gauche (sur le dessin) et la dent 13, en butée sur la périphérie de la bague 6, interdit tout mouvement vers la droite.

En partant de cette position, après introduction de la clé, on peut faire pivoter l'entraîneur 2 dans le sens de la flèche F (figure 3) jusqu'à ce que ledit entraîneur 2 entre en contact avec l'épaulement 10. La bague 6 est entraînée dans le même sens par l'entraîneur 2. Si, au cours de cette rotation, la bague 6 tourne plus que l'entraîneur (voir figure 4), il ne se produit aucun blocage de la serrure.

En continuant la rotation de l'entraîneur 2 jusqu'à ce qu'il échappe à l'épaulement 10 (figure 5), on produit un premier déplacement de l'organe de commande de verrouillage d'une amplitude qui est habituellement de l'ordre de 10 mm. A cet instant, le bord avant (dans le sens de rotation) de la fente 5 de la bague 6 entre en contact avec la dent 13 et continue le déplacement de l'organe de commande 1 sur une course qui est également de l'ordre de 10 mm, jusqu'à ce que le bord avant échappe à la dent 13 (figure 6). A partir de cet instant, la dent 13 est en appui sur la périphérie de la bague 6, de sorte que l'organe 1 ne peut pas être repoussé vers la position de verrouillage. Une rotation inverse de l'entraîneur 6 produit une cinématique inverse de passage de l'organe de commande 1 de la position de déverrouillage (figure 5) à la position de verrouillage (figure 2).

La figure 1, agrandie, ne correspond pas à une position effective de la serrure mais est destinée à mettre en évidence les caractéristiques de l'invention.

On notera que la dent 13, qui ne coopère qu'avec les bords de la fente 5, est à flans droits, ce qui assure une prise positive et sûre avec ces bords.

L'organe de commande de verrouillage 1 est usuellement constitué par une barre, les régions amincies 11, 12 étant usinées dans cette barre alors que la dent 13 occupe toute l'épaisseur de la barre.

En variante, les épaulements 9, 10 et la dent 13 peuvent être formés sur une pièce rapportée sur l'organe de commande de verrouillage 1.

Afin d'éliminer toute rotation de la bague 6 par inertie, il est possible de lui associer un frein, par exemple sous forme d'un ressort.

## Revendications

1. Serrure à organe de commande de verrouillage (1), tel qu'un pêne ou un coulisseau de commande d'au moins un pêne, ledit organe de commande de verrouillage (1) étant monté coulissant sous l'action d'un entraîneur rotatif (2) apte à être actionné par une clé coopérant avec un organe de sécurité (4) tel qu'un barillet, un cylindre profilé ou un canon, ledit entraîneur rotatif (2) étant logé avec jeu angulaire dans une fente radiale (5) d'une bague (6) montée libre en rotation, ledit organe de commande de verrouillage (1) comportant une découpure longitudinale (8) sensiblement rectangulaire formant deux épaulements d'extrémité (9,10), une dent ou barbe (13) étant formée sensiblement centralement dans ladite découpure (8) entre les épaulements d'extrémité (9, 10) et ayant une hauteur supérieure à l'épaisseur de l'organe de commande de verrouillage (1) autour de ladite découpure (8), la hauteur de la dent (13) et l'épaisseur de l'organe de commande de verrouillage (1) étant définies selon la direction de l'axe de rotation de la bague (6), l'entraîneur (2) pouvant entrer en contact avec l'un des épaulements (9, 10) pour faire coulisser l'organe de commande de verrouillage (1),
**caractérisée en ce que** l'entraîneur (2) est excentré par rapport à la bague (6), l'axe de pivotement (3) de l'entraîneur (2) étant plus écarté de l'organe de commande de verrouillage (1) que l'axe de rotation (7) de la bague (6) et la longueur de la dent (13) est telle que la trajectoire de l'extrémité libre de l'entraîneur ne coupe pas la parallèle à la direction de coulissement de l'organe de commande de verrouillage (1) tangente à l'extrémité libre de ladite dent (13).

2. Serrure selon la revendication 1,
**caractérisée en ce que** ladite dent (13) est à bords droits.

3. Serrure selon l'une des revèndications 1 et 2,
**caractérisée en ce que** l'organe de commande (1) est constitué par une barre, des régions amincies (11, 12) selon la direction du dit axe de rotation de la bague bordant respectivement les épaulements (9, 10) de la découpure (8) étant usinées dans ladite barre, la dent (13) occupant toute l'épaisseur de ladite barre.

4. Serrure selon l'une des revendications 1 et 2,
**caractérisée en ce que** les épaulements (9, 10) et la dent (13) sont formés sur une pièce rapportée sur l'organe de commande de verrouillage (1).

5. Serrure selon l'une des revendications 1 à 4,
**caractérisée en ce que** ladite bague (6) est munie d'un frein, par exemple sous forme d'un ressort.

## Patentansprüche

1. Verschluß mit einem Organ zur Verriegelungsbetätigung (1), etwa mit einem Riegel oder einem Schieber zur Betätigung wenigstens eines Riegels, wobei das besagte Organ zur Verriegelungsbetätigung (1) unter der Einwirkung eines rotierbaren Mitnehmers (2) verschiebbar gelagert ist, der durch einen Schlüssel betätigt werden kann, welcher mit einem Sicherheitsorgan (4), etwa mit einem Schließzylinder, einem profilierten Zylinder oder einer Hülse zusammenwirken kann, wobei der besagte rotierbare Mitnehmer (2) mit einem Winkelspiel in einem radialen Schlitz (5) einer drehbeweglich gelagerten Buchse (6) aufgenommen ist, wobei das besagte Organ zur Verriegelungsbetätigung (1) einen in etwa rechteckigen Längsausschnitt (8) enthält, der zwei Abschlußschultern (9, 10) bildet, wobei ein Zahn oder Bart (13) in etwa mittig in dem besagten Ausschnitt (8) zwischen den Abschlußschultern (9, 10) ausgebildet ist und eine Höhe aufweist, die größer als die Dicke des Organs zur Verriegelungsbetätigung (1) um den besagten Ausschnitt (8) herum ist, wobei die Höhe des Zahns (13) und die Dicke des Organs zur Verriegelungsbetätigung (1) entsprechend der Richtung der Drehachse der Buchse (6) definiert sind, wobei der Mitnehmer (2) mit einer der Schultern (9, 10) in Kontakt kommen kann, um das Organ zur Verriegelungsbetätigung (1) zu verschieben,
**dadurch gekennzeichnet, daß** der Mitnehmer (2) im Verhältnis zur Buchse (6) außermittig versetzt ist, wobei die Drehachse (3) des Mitnehmers (2) weiter zum Organ zur Verriegelungsbetätigung (1) beabstandet ist als die Drehachse (7) der Buchse (6) und wobei die Länge des Zahns (13) so bemessen ist, daß die Bahn des freien Endes des Mitnehmers nicht die das freie Ende des besagten Zahns (13) berührende Parallele zur Richtung der Verschiebung des Organs zur Verriegelungsbetätigung (1) schneidet.

2. Verschluß nach Anspruch 1,
**dadurch gekennzeichnet, daß** der besagte Zahn (12) mit geraden Rändern ausgeführt ist.

3. Verschluß nach einem der Ansprüche 1 und 2,
**dadurch gekennzeichnet, daß** das Betätigungsorgan (1) aus einem Stab besteht, wobei dünner ausgeführte Bereiche (11, 12), die entsprechend der Richtung der besagten Drehachse der Buchse die Schultern (9, 10) des Ausschnitts (8) einfassen, in den besagten Stab eingearbeitet sind, wobei der Zahn (13) die gesamte Breite des besagten Stabs einnimmt.

4. Verschluß nach einem der Ansprüche 1 und 2,
**dadurch gekennzeichnet, daß** die Schultern (9, 10) und der Zahn (13) auf einem am Organ zur Verriegelungsbetätigung (1) angebrachten Teil ausgebildet sind.

5. Verschluß nach einem der Ansprüche 1 bis 4,
**dadurch gekennzeichnet, daß** die besagte Buchse 86) mit einer Sicherung, beispielsweise in Form einer Feder, versehen ist.

## Claims

1. A lock with a locking control member (1), such as a bolt or a slide controlling at least one bolt, said locking control member (1) being mounted slidingly under the action of a rotating driver (2) adapted to be driven by a key co-operating with a security member (4) such as a barrel, a profilated cylinder or a sleeve, said rotating driver (2) being accommodated with angular play in a radial slot (5) of a ring (6) mounted free in rotation, said locking control member (1) comprising a substantially rectangular longitudinal cutout (8) forming two end shoulders (9, 10), a tooth or bur (13) being formed substantially centrally in said cutout (8) between the end shoulders (9, 10) and having a height larger than the thickness of the locking control member (1) around said cutout (8), the height of the tooth (13) and the thickness of the locking control member (1) being defined according to the direction of the rotation axis of ring (6), the driver (2) being able to contact one of the shoulders (9, 10) in order to make the locking control member (1) slide,
**characterised in that** the driver (2) is off centred with respect to the ring (6), the pivotal axis (3) of the runner (2) being more spaced from the locking control member (1) than the rotation axis (7) of the ring (6) and the length of the tooth (13) is such that the path of the free end of the driver does not intersect the parallel to the direction of sliding of the locking control member (1) tangent to the free end of said tooth (13).

2. A lock according to claim 1,
**characterised in that** the said tooth (13) has straight edges.

3. A lock according to one of claims 1 and 2,
**characterised in that** the control member (1) is formed by a rod, areas (11, 12) thinned down according to the direction of said rotation axis of the ring respectively bordering the shoulders (9, 10) of the cutout (8) being machined in said rod, the tooth (13) occupying the whole thickness of said rod.

4. A lock according to one of claims 1 and 2,
**characterised in that** the shoulder (9, 10) and the tooth (13) are formed on a piece fitted on the locking control member (1).

5. A lock according to one of claims 1 to 4,
**characterised in that** said ring (6) is provided with a brake, for example in the form of a spring.
